# EUROPÄISCHE PATENTSCHRIFT

(11) **EP 0 628 731 B1**
(45) Veröffentlichungstag und Bekanntmachung des Hinweises auf die Patenterteilung: **15.07.1998**
(21) Anmeldenummer: 94107440.3
(22) Anmeldetag: 13.05.1994
(51) Int. Cl.: F15B 13/042, F15B 20/00

(54) **Vorgesteuertes Servoventil**
Pilot-actuated servovalve
Servo-soupape asservie

(30) Priorität: 27.05.1993 LU 88277
(43) Veröffentlichungstag der Anmeldung: 14.12.1994
(73) Patentinhaber: HYDROLUX S.A.R.L., L-1019 Luxembourg (LU)
(72) Erfinder: Bourkel, Arsène, L-4460 Belvaux (LU); Lanfermann, Bernd, D-46459 Rees (DE); Tratberger, Karl, D-47229 Duisberg 14 (DE); Post, Karl-Heinz, D-41564 Kaarst (DE)
(74) Vertreter: Freylinger, Ernest T.

(56) Entgegenhaltungen:
- WO-A-88/04367
- DE-A- 3 532 237
- FR-A- 2 112 323
- US-A- 3 010 438
- US-A- 3 215 163
- US-A- 3 234 968

## Beschreibung

Die Erfindung betrifft ein vorgesteuertes Servoventil mit mindestens drei Hauptstromanschlüssen.

Vorgesteuerte elektrohydraulische Servoventile in zwei- und mehrstufiger Ausführung mit mehr als zwei Hauptstromanschlüssen werden, z.B. als 4-Wege-Ventile, zur Steuerung von Position, Geschwindigkeit, Kraft bei Zylindern für Linearbewegungen, respektiv Position, Drehzahl und Drehmoment bei Hydromotoren für Drehbewegungen, die jeweils zwei Verdrängerkammern aufweisen, eingesetzt.

Diese 4-Wege-Servoventile sind in der herkömmlichen Bauform als Plattenaufbauventile ausgeführt. Ein Hauptsteuerschieber der Hauptstufe ist dabei direkt in einem Ventilgehäuse oder in einer im Gehäuse eingesetzten Steuerhülse eingepasst. Die Einmündungen der Hauptstromanschlüsse sind symmetrisch in Bezug auf den ebenfalls symmetrischen Hauptsteuerkolben ausgebildet. Die hydraulische Betätigung des Hauptsteuerkolbens erfolgt dabei durch Druckbeaufschlagung seiner beiden Endflächen in Steuerkammern, welche in beidseitig am Ventilgehäuse angeflanschten Endkappen angeordnet sind. Diese Steuerkammern sind über Steuerbohrungen mit einem Vorsteuer-Servoventil verbunden. Rückstellfedern sind zur Mittenzentrierung des Hauptsteuerkolbens vorgesehen .

Ventile für Blockeinbau sind in diversen Ausführungen bekannt. So gibt es auch Servoventile mit grossen Durchflüssen für Blockeinbau, jedoch haben diese nur 2 Hauptstromanschlüsse und sind als Sitzventile ausgeführt. Aus dem Mobilbereich sind Einschraub-Blockeinbauventile mit 4 Hauptstromanschlüssen bekannt, die jedoch als schaltende Wegeventile mit direkter Magnetbetätigung ausgeführt sind.

Von besonderer Bedeutung beim praktischen Einsatz von Servoventilen ist der Sicherheitsaspekt bei Ausfall oder Fehler in der elektrischen Ansteuerung oder im Vorsteuer-Servoventil. Ein solcher Ausfall darf nicht zu einer undefinierten Lage des Hauptsteuerkolbens und damit zu unkontrollierbaren Bewegungen des angeschlossenen Zylinders, z.B. Schliessbewegungen bei Pressen, führen.

Bekannte Lösungen bei mehrstufigen Servoventilen in Plattenaufbau-Ausführung sind so aufgebaut, dass ein zusätzliches elektrisch betätigtes Wegeventil zwischen dem Vorsteuer-Servoventil und den hydraulischen Steuerkammern des Hauptsteuerkolbens angeordnet ist. Bei Fehler schaltet dieses Wegeventil in seine federzentrierte Grundstellung zurück, unterbricht die Verbindung zum Vorsteuer-Servoventil und verbindet die Steuerkammern des Hauptsteuerkolbens so, dass letzterer durch zwei Druckfedern zwischen zwei Federtellern in Gehäuseanschlag mittenzentriert wird. Zum eindeutig definierten Verhalten der Zylinderbewegung bei Mittenzentrierung des Hauptsteuerkolbens, muss das Ventil jedoch eine positive Überdeckung der Steuerkanten mindestens zur Druckquelle aufweisen. Diese positive Überdeckung der Steuerkanten hat gegenüber der Nullüberdeckung der vier Steuerkanten zwischen Druckquelle, Arbeitsanschlüssen und Tankrücklauf, gravierende Nachteile bezüglich der erzielbaren Positioniergenauigkeit der Zylinderbewegung im Lageregelkreis und bei Einsatz des Ventils zu Druckregelung.

Die vorliegende Erfindung betrifft ein vorgesteuertes Servoventil welches folgende technische Merkmale umfasst:
einen Hauptsteuerkolben mit einem ersten Ende und einem zweiten Ende,
einen Ventilkörper in welchem der Hauptsteuerkolben axial verschiebbar angeordnet ist,
in axialem Abstand zu einander angeordnete Einmündungen in den Ventilkörper für mindestens drei Hauptstromanschlüsse,
eine erste axiale hydraulische Verbindung innerhalb des Ventilkörpers zwischen der Einmündung für den ersten Hauptstromanschluss und der Einmündung für den zweiten Hauptstromanschluss,
eine zweite axiale hydraulische Verbindung innerhalb des Ventilkörpers zwischen der Einmündung für den zweiten Hauptstromanschluss und der Einmündung für den dritten Hauptstromanschluss,
eine, der ersten axialen hydraulischen Verbindung zum Regeln des Durchflusses zugeordnete, erste Steuerkante des Hauptsteuerkolbens,
eine, der zweiten axialen hydraulischen Verbindung zum Regeln des Durchflusses zugeordnete, zweite Steuerkante des Hauptsteuerkolbens ,
eine erste Steuerkammer, in welcher der Hauptsteuerkolben eine erste Betätigungsfläche ausbildet,
eine zweite Steuerkammer, in welcher der Hauptsteuerkolben eine, der ersten Betätigungsfläche axial entgegenwirkende, zweite Betätigungsfläche ausbildet,
ein Vorsteuerventil hydraulisch verbunden mit mindestens einer der beiden Steuerkammern, und
eine Rückführung zwischen Hauptsteuerkolben und Vorsteuerventil, in welche ein Positionsaufnehmer des Hauptsteuerkolbens eingebunden ist.

Ventile dieser Bauart sind zum Beispiel in dem Buch "Der Hydraulik Trainer / Band 2 : Proportional- und Servoventil-Technik", Herausgeber Mannesmann Rexroth GmbH (Deutschland), ISBN 3-8023-0266-4, beschrieben. Bei diesen Ventilen ist Ventilkörper als Ventilblock zum Aufbau auf eine flache Anschlußfläche eines Hydraulikblocks ausgebildet. Sie weisen alle einen symmetrischen Haupsteuerkolben auf, dessen beiden Stirnseiten in Steuerkammern angeordnet sind. Rückstellfedern bewirken eine Mittenzentrierung des Haupsteuerkolbens.

Der Erfindung liegt die Aufgabe zugrunde, ein vorgesteuertes Servoventil der vorbeschriebenen Art zu schaffen welches raumsparend in einen Steuerblock integriert werden kann und eine eindeutig festgelegte Sicherheitsstellung aufweist, ohne dabei auf ein gutes dynamisches Verhalten des Servoventils verzichten zu müssen.

Diese Aufgabe wird erfindungsgemäss dadurch gelöst:
dass der Ventilkörper durch eine Steuerhülse ausgebildet wird in welcher die Einmündung für den ersten Hauptstromanschluss gegenüber einer ersten Kolbenstirnfläche am ersten Ende des Hauptsteuerkolbens ausgebildet ist, die Einmündungen für den zweiten, dritten und jeden weiteren Hauptstromanschluss seitlich zum Hauptsteuerkolben angeordnet sind,
dass der Hauptsteuerkolben in einer Druckausgleichskammer eine, der ersten Kolbenstirnfläche hydrostatisch entgegenwirkende, Kolbendruckausgleichfläche ausbildet, wobei die Druckausgleichskammer durch einen Druckentlastungskanal im Hauptsteuerkolben mit dem ersten Hauptstromanschluss hydraulisch verbunden ist, und
dass der Hauptsteuerkolben eine Anschlagfläche ausbildet, welche durch Zusammenwirken mit einer entsprechenden Gegenanschlagfläche eine erste axiale Endstellung des Hauptsteuerkolbens mechanisch festlegt, wobei eine Rückstellfeder dem Hauptsteuerkolben derart zugeordnet ist, dass sie auf letzteren eine Federkraft in Richtung seiner ersten axialen Endstellung ausübt.

Das erfindungsgemässe vorgesteuerte Servoventil wird mit seiner Steuerhülse direkt in eine Stufenbohrung eines Steuerblocks eingesetzt. Dieser Steuerblock weist dann seitliche Blockbohrungen für den zweiten, dritten und jeden weiteren Hauptstromanschluss auf. Betreffend die Anordnung der Blockbohrung für den ersten Hauptstromanschluss besteht jedoch grösstmögliche Freiheit. Diese Blockbohrung für den ersten Hauptstromanschluss kann zum Beispiel unmittelbar in axialer Verlängerung der Stufenbohrung für die Steuerhülse ausgeführt sein, was bei herkömmlichen vorgesteuerten Servoventilen mit mehr als zwei Hauptanschlüssen bis jetzt nicht möglich ist. Brückenbildungen im Steuerblock zwischen einzelnen Einmündungen in die Steuerhülse sind ebenfalls nicht mehr erfordert. Mit dem erfindungsgemässen Servoventil wird somit eine weitaus kompaktere Bauweise der Steuerblöcke erreicht, als dies bei herkömmlichen Servoventilen der Fall ist. Auch in komplexeren hydraulischen Steuerungen kann das erfindungsgemässe Servoventil zusammen mit diversen zusätzlichen Ventilen, zum Beispiel 2-Wege-Einbauventile, in einen Steuerblock raumsparend integriert werden. Ein direkter Einbau in den Zylinderdeckel von grösseren Zylindern ist ebenfalls möglich.

Beim erfindungsgemässen Ventil wird die unsymmetrische hydrostatische Belastung des Hauptsteuerkolben durch entsprechende Dimensionierung der Druckausgleichsfläche des Hauptsteuerkolbens kompensiert. Durch diese hydrostatische Kompensation werden die erforderlichen Betätigungskräfte für den Hauptsteuerkolben verringert, wodurch die Betätigungsflächen in den Steuerkammern kleiner ausgelegt werden können. Es ergeben sich somit kleinere Steuerölvolumina, das heisst, dass bei gleich grossem Vorsteuerventil kürzere Stellzeiten erzielt werden.

Durch die, durch unmittelbaren Gehäuseanschlag des Hauptsteuerkolbens, mechanisch definierte erste axiale Endstellung des Hauptsteuerkolbens, sowie durch die unmittelbar auf den Hauptsteuerkolben wirkende Rückstellfeder wird eine Sicherheitsstellung des Servoventils eindeutig festgelegt. Selbst bei Nullüberdeckung der Steuerkanten ist das Verhalten des erfindungsgemässen Ventils bei erster Endstellung des Hauptsteuerkolbens eindeutig festgelegt, was bei herkömmlichen, mittenzentrierten Servoventilen nicht möglich ist.

Das erfindungsgemässe Ventil wird vorzugsweise als 4-Wegeventil ausgeführt. Dabei umfasst es zusätzlich:
eine zusätzliche seitliche Einmündung in die Steuerhülse für einen vierten Hauptstromanschluss,
eine über einen Querbohrung des Hauptsteuerkolbens mit dem Druckausgleichskanal des Hauptsteuerkolbens verbundene Hilfsanschlusskammer,
eine dritte axiale hydraulische Verbindung innerhalb der Steuerhülse zwischen der Einmündung für den dritten Hauptstromanschluss und der Einmündung für den vierten Hauptstromanschluss ,
eine vierte axiale hydraulische Verbindung innerhalb der Steuerhülse zwischen der Einmündung für den vierten Hauptstromanschluss und der Hilfsanschlusskammer,
eine dritte, der dritten axialen hydraulischen Verbindung zugeordnete Steuerkante des Hauptsteuerkolbens , und
eine vierte, der vierten axialen hydraulischen Verbindung zugeordnete Steuerkante des Hauptsteuerkolbens.

Auch in dieser 4-Wege-Ausführung sind im Steuerblock keine Brückenbildungen für den Anschluss der Steuerhülse erforderlich.

In einer bevorzugten Ausführungsform wird das zweite Ende des Hauptsteuerkolbens axial abgedichtet in die Druckausgleichskammer eingeführt um dort die Druckausgleichsfläche als zweite Kolbenstirnfläche auszubilden. Diese Ausfürungsform erlaubt eine kompaktere Bauform des Ventils, als dies bei einer ringförmigen Druckausgleichsfläche möglich ist. Letztere Ausführungsform wird jedoch nicht ausgeschlossen.

Eine hydrostatische Überkompensation des Servoventils wird erreicht, wenn die axial wirksame Fläche der Druckausgleichsfläche grösser als die axial wirksame Fläche der ersten Kolbenstirnseite ist. Bei Druckbeaufschlagung des ersten Hauptstromanschlusses wirkt somit eine Stellkraft in Richtung dieses ersten Hauptstromanschlusses und kann zum Beispiel die Rückstellkraft der Rückstellfeder vorteilhaft ergänzen.

Die Anschlüsse des Servoventils werden vorzugsweise wie folgt belegt:
der erste Hauptstromanschluss wird hydraulisch mit einer Pumpe verbunden und bildet somit einen Pumpenanschluss (P),
der zweite Hauptstromanschluss wird hydraulisch mit einer ersten Verdrängerkammer eines Verbrauchers verbunden und bildet somit einen ersten Arbeitsanschluss (A),
der dritte Hauptstromanschluss wird hydraulisch mit einem Tank verbunden und bildet somit einen Tankanschluss (T),
der vierte Hauptstromanschluss wird, falls vorhanden, hydraulisch mit einer zweiten Verdrängerkammer eines Verbrauchers verbunden und bildet somit einen zweiten Arbeitsanschluss (B).

Bei dieser Ausführung kann der Pumpenanschluss (P) axial in die Steuerhülse eingeführt werden; der Tankanschluss (T) befindet sich zwischen dem ersten und zweiten Arbeitsanschluss. Andere Belegungen der Hauptstromanschlüsse sind jedoch ebenfalls möglich, ohne auf die wesentlichsten Vorteile des erfindungsgemässen Servoventils zu verzichten.

Es bleibt anzumerken, dass allgemein unter Pumpe eine hydraulische Druckquelle, unter Tank ein Gefäss oder eine Leitung ohne wesentlichen Gegendruck und unter Verbraucher ein hydraulischer Rotations- oder Linearantrieb verstanden wird.

Die vier Steuerkanten des Hauptsteuerkolbens weisen vorzugsweise eine Nullüberdeckung auf. Dadurch werden zum Beispiel eine ausgezeichnete Positioniergenauigkeit, bei Einsatz des Ventils in einem Lageregelkreis eines Hydraulikzylinders, und ein ausgezeichnetes Verhalten, bei Einsatz des Ventils zu Druckregelung, erzielt. Da das Ventil in Sicherheitsstellung nicht mittenzentriert ist, sondern eine axiale Endstellung aufweist, hat die Nullüberdeckung der Steuerkanten keine negative Auswirkung auf das Verhalten des Ventils in seiner Sicherheitsstellung.

In einer ersten Ausführungsform des Servoventils nehmen bei erster axialer Endstellung des Hauptsteuerkolbens die Steuerkanten folgende Position ein:
die erste axiale hydraulische Verbindung ist durch die erste und/oder zweite Steuerkante verschlossen,
die zweite axiale hydraulische Verbindung ist freigegeben,
die dritte axiale hydraulische Verbindung ist durch die dritte und/oder vierte Steuerkante verschlossen,
die vierte axiale hydraulische Verbindung ist freigegeben.

Der Arbeitsanschluss (A) ist somit in der ersten Endstellung des Hauptsteuerkolbens mit dem Tankanschluss (T) verbunden, während der Arbeitsanschluss (B) über die Druckkammer mit dem Pumpenanschluss (P) verbunden ist.

In einer vorteilhaften Ausgestaltung des Servoventils wird, in der ersten Endstellung des Hauptsteuerkolbens ,der zweite Arbeitsanschluss (B) zum Pumpenanschluss (P) gesperrt. In dieser Ausgestaltung weist der Hauptsteuerkolben eine erste Hilfssteuerkante auf, welche der dritten und vierten Steuerkante derart zugeordnet ist, dass sie bei der ersten axialen Endstellung des Hauptsteuerkolbens die vierte axiale hydraulische Verbindung axial verschliesst. Die dritte und vierte Steuerkanten sind dann, zum Beispiel, derart angeordnet, dass bei erster axialer Endstellung des Hauptsteuerkolbens die dritte axiale hydraulische Verbindung zwischen Tankanschluss (T) und zweitem Arbeitsanschluss (B) freigegeben ist.

In einer weiteren vorteilhaften Ausgestaltung des Servoventils werden der erste Arbeitsanschluss (A) und der zweite Arbeitsanschluss (B) in der ersten Endstellung des Hauptsteuerkolbens zum Pumpenanschluss (P) und zum Tankanschluss (T) gesperrt. In dieser Ausgestaltung weist der Hauptsteuerkolben eine erste und zweite Hilfssteuerkante auf. Die erste Hilfssteuerkante ist der dritten und vierten Steuerkante derart zugeordnet, dass sie in erster axialer Endstellung des Hauptsteuerkolbens die vierte axiale hydraulische Verbindung verschliesst. Die zweite Hilfssteuerkante ist der ersten und zweiten Steuerkante derart zugeordnet, dass sie bei erster axialer Endstellung des Hauptsteuerkolbens die zweite axiale hydraulische Verbindung verschliesst. Die erste und zweite Steuerkante sind dabei derart angeordnet, dass bei erster axialer Endstellung des Hauptsteuerkolbens, die erste axiale hydraulische Verbindung zwischen Pumpenanschluss (P) und erstem Arbeitsanschluss (A) verschlossen ist. Die dritte und vierte Steuerkante sind dagegen derart angeordnet, dass in erster axialer Endstellung des Hauptsteuerkolbens die dritte axiale hydraulische Verbindung zwischen Tankanschluss (T) und zweitem Arbeitsanschluss (B) verschlossen ist.

Die Kombination mit einem zusätzlich zwischen Vorsteuerventil und Hauptsteuerkolben angeordneten Freischaltventil ermöglicht bei dessen Entlastung in eine federzentrierte Grundstellung, zum Beispiel bei einem Notaus- oder Fehlersignal, dass der Hauptsteuerkolben durch die Rückstellfeder, respektiv durch zusätzliche hydraulische Druckkräfte in seine erste axiale Endstellung betätigt wird. Durch die vorbeschriebenen Ausführungen der Kolbengeometrie kann so z.B. ein Hydraulikzylinder durch Sperren der Arbeitsanschlüsse gestoppt, oder durch Verbinden der Arbeitsanschlüsse zum Tank drucklos geschaltet werden. Dadurch kann das unkontrollierte Fahren in eine Endstellung des Zylinders bei erkannten Fehlern in der Regelelektronik, Maschinensteuerung oder sogar im Vorsteuerventil selbst vermieden werden.

Um eine Vorsteuerung der vorbeschriebenen Ventilausführungen auch mit einem 3-Wege-Vorsteuerventil zu ermöglichen, wird die zweite Steuerkammer, mit der in Richtung der ersten Endstellung wirkenden zweiten Betätigungsfläche, mit einer stets drucklosen Tankleitung (Y) unmittelbar hydraulisch verbunden. Die erste Steuerkammer, mit der in entgegengesetzte Richtung der ersten Endstellung wirkenden ersten Betätigungsfläche, wird dagegen mit dem Arbeitsanschluss des 3-Wege-Vorsteuerventil hydraulisch verbunden.

Der Positionsaufnehmer des Hauptsteuerkolbens ist in einer ersten Ausgestaltung als Wegmesssystem mit elektrischem Ausgang ausgeführt und in einen geschlossenen Regelkreis mit dem Vorsteuerventil eingebunden.

Das Servoventil kann jedoch ebenfalls mit mechanischer Rückführung ausgestattet sein. In dieser Ausführung ist dann ein 3-Wege-Vorsteuer-Schieberventil in axialer Verlängerung des zweiten Endes des Hauptsteuerkolbens angeordnet, welches einen Vorsteuer-Druckanschluss (P'), einen Vorsteuer-Tankanschluss (T'), einen Vorsteuer-Arbeitsanschluss (A') und einen Kolbenschieber aufweist. Eine Messfeder verbindet den Vorsteuer-Kolbenschieber axial mit dem Hauptsteuerkolben, und ein proportional zu einem elektrischen Signal wirkender, Stellmagnet ist mechanisch mit dem Vorsteuer-Kolbenschieber verbunden. Die Positionierung des Hauptsteuerkolbens erfolgt somit in einem geschlossenem Positionsregelkreis bis Kräftegleichgewicht zwischen Magnet- und Messfederkraft erreicht ist.

Durch ein entsprechend in der Vorsteuerung angeordnetes Freischaltventil lässt sich auch bei einem 3-Wege-Vorsteuerventil zusätzliche Abschaltsicherheit bei Fehlererkennung erreichen. Der Vorsteuer-Druckanschluss (P') ist dabei über das Freischaltventil mit dem Vorsteuer-Tankanschluss (T') unmittelbar hydraulisch verbunden, und das Vorsteuerventil ist derart gestaltet, dass der Vorsteuer-Arbeitsanschluss (A'), je nach Stellung des Vorsteuer-Kolbenschiebers, entweder mit dem Vorsteuer-Tankanschluss (T') oder dem Vorsteuer-Pumpenanschluss (P') unmittelbar hydraulisch verbunden ist. Bei Entlastung des Freischaltventils fährt der Hauptsteuerkolben, wie vorbeschrieben, in seine erste axiale Endstellung.

Ausführungsbeispiele der Erfindung sind in den beigefügten Zeichnungen dargestellt und werden im folgenden näher beschrieben. Es zeigen:
- Figur 1 einen Längsschnitt durch eine erste Ausführung des Servoventils, mit 4-Wege-Vorsteuerventil;
- Figur 2 einen Längsschnitt durch eine zweite Ausführung des Servoventils, mit 4-Wege-Vorsteuerventil;
- Figur 3 einen Längsschnitt durch eine dritte Ausführung des Servoventils, mit 4-Wege-Vorsteuerventil;
- Figur 4 einen Längsschnitt durch eine Ausführung des Servoventils wie in Figur 1, jedoch mit 4-Wege-Vorsteuerventil und Freischaltventil;
- Figur 5 einen Längsschnitt durch eine Ausführung des Servoventils wie in Figur 1, jedoch mit 3-Wege-Vorsteuerventil und Freischaltventil;
- Figur 6 einen Längsschnitt durch eine weitere Ausführung des Servoventils wie in Figur 1, jedoch mit integriertem 3-Wege-Vorsteuerventil mit mechanischer Rückführung und Freischaltventil.

Figur 1 zeigt einen Längsschnitt durch eine erste Ausführung des Servoventils 3. Eine Steuerhülse 5 ist in eine Stufenbohrung 2 eines Steuerblockes 1 eingesetzt. In dieser Steuerhülse 5 ist ein Hauptsteuerkolben 6 axial verschiebbar eingepasst. Das in den Figuren gezeigte Servoventil 3 ist ein 4-Wege-Servoventil und weist einen Pumpenanschluss (P), einen Tankanschluss (T), sowie einen ersten Arbeitsanschluss (A) und einen zweiten Arbeitsanschluss (B) auf.

Der Pumpenanschluss (P) steht in hydraulischer Verbindung mit einer Druckleitung (nicht gezeigt). Der Tankschluss (T) steht in hydraulischer Verbindung mit einer drucklosen Leitung (nicht gezeigt). Die Arbeitsanschlüsse (A) und (B) stehen in hydraulischer Verbindung mit einer ersten, respektiv zweiten Verdrängerkammer eines hydraulischen Linear- oder Rotationsantrieb (nicht gezeigt).

Eine erste Steuerblockbohrung 50 für den Pumpenanschluss (P) mündet in koaxialer Verlängerung der Stufenbohrung 2 in die Steuerhülse 5. Drei Blockbohrungen 51, 52, 53 für den Tankanschluss (T) 51, den ersten Arbeitsanschluss (A) 52 und den zweiten Arbeitsanschluss (B) 53, sind quer zur Stufenbohrung 2 angeordnet und münden seitlich in die Steuerhülse 5. Sie bilden dabei, in axialem Abstand zueinander angeordnete, ringförmige Einmündungen 51', 52', 53', mit entsprechenden Querbohrungen in der Steuerhülse 5 aus.

Innerhalb der Steuerhülse 5 verbindet eine erste axiale hydraulische Verbindung 28 die Einmündung 50' für den Pumpenanschluss (P) mit der Einmündung 52' für den Arbeitsanschluss (A); eine zweite axiale hydraulische Verbindung 29 die Einmündung 51' für den Tankanschluss (T) mit der Einmündung 52' für den Arbeitsanschluss (A); eine dritte axiale hydraulische Verbindung 30 die Einmündung 51' für den Tankanschluss (T) mit der Einmündung 53' für den Arbeitsanschluss (B); und eine vierte axiale hydraulische Verbindung 31 die Einmündung 53' für den Arbeitsanschluss (B) mit einer koaxial innerhalb der Steuerhülse 5 angeordneten Hilfsanschlusskammer 22. Bedingt durch die ringförmigen Einmündungen 51', 52', 53' ist der axiale Abstand zwischen der zweiten und dritten (29 und 30) axialen hydraulischen Verbindung weitaus grösser, als der axiale Abstand zwischen der ersten und zweiten (28 und 29), respektiv der dritten und vierten (30 und 31) axialen hydraulischen Verbindung.

Der Haupttsteuerkolben 6 weist einen ersten koaxialen Kolbenbund 8 auf, welcher dem Arbeitsanschluss (A) zugeordnet ist und axial in der ersten und zweiten axialen hydraulischen Verbindung 28 und 29 verschiebbar ist, sowie einen zweiten koaxialen Kolbenbund 9 auf, welcher dem Arbeitsanschluss (B) zugeordnet ist und axial in der dritten und vierten axialen hydraulischen Verbindung 30 und 31 verschiebbar ist. Der erste Kolbenbund 8 bildet eine, der ersten hydraulischen Verbindung 28 zugeordnete, erste Steuerkante 28' aus, sowie eine, der zweiten hydraulischen Verbindung 29 zugeordnete, zweite Steuerkante 29' aus. Beide Steuerkanten 28', 29' weisen eine Nullüberdeckung auf. Der zweite Kolbenbund 9 bildet eine, der dritten hydraulischen Verbindung 30 zugeordnete, dritte Steuerkante 30' aus, sowie eine, der vierten hydraulischen Verbindung 31 zugeordnete, vierte Steuerkante 31' aus. Beide Steuerkanten 30', 31' weisen ebenfalls eine Nullüberdeckung auf.

Über eine axiale Kolbenbohrung 18 und eine Kolbenquerbohrung 19 ist die Hilfsanschlusskammer 22 durch den Hauptsteuerkolben 6 mit dem Pumpenanschluss (P) verbunden. Der Hauptsteuerkolben verbindet demnach mit seinem koaxialen Kolbenbund 8 den ersten Arbeitsanschluss (A) und mit seinem koaxialen Kolbenbund 9 den zweiten Arbeitsanschluss (B) wechselseitig mit dem Pumpenanschluss (P) oder dem Tankanschluss (T), wobei der jeweilige Durchfluss der Hydraulikflüssigkeit über die vier Steuerkanten 28', 29', 30', 31' geregelt wird.

Über seine druckbeaufschlagte Kolbenstirnfläche 12, ist der Hauptsteuerkolben 6 hydrostatisch unsymmetrisch belastet. Ein hydrostatischer Druckausgleich des Hauptsteuerkolbens erfolgt durch Weiterführung der koaxialen Kolbenbohrung 18 zum zweiten Ende des Hauptsteuerkolbens 6, wo sie über eine Kolbenquerbohrung 20 in eine Druckausgleichskammer 25 einmündet, welche in einem Ventildeckel 40 angeordnet ist. Das zweite Ende des Hauptsteuerkolbens ist, axial abgedichtet durch einen Dichteinsatz 7, in diese Druckausgleichskammer 25 eingeführt und bildet einen Druckausgleichsansatz 21 aus. Dieser weist in der Druckausgleichskammer 25 eine der ersten Kolbenstirnfläche 12 hydrostatisch entgegenwirkende Druckausgleichsfläche 13 auf. Ein vollständiger hydrostatischer Druckausgleich ergibt sich wenn die Druckausgleichsfläche 13 gleich der Kolbenstirnfläche 12 gewählt wird. Eine hydrostatische Überkompensation wird erreicht wenn die Druckausgleichsfläche 13 grösser als die Kolbenstirnfläche 12 gewählt wird.

Die Betätigung des Hauptsteuerkolbens 6 erfolgt über einen angearbeiteten koaxialen Betätigungskolbenbund 11 durch entsprechende Druckbeaufschlagung seiner ringförmigen ersten, respektiv zweiten Betätigungsfläche 14, 15 . Letztere sind in einer ersten und zweiten Steuerkammer 26 und 27 im Ventildeckel 40 angeordnet, wo sie über Vorsteuer-Anschlüsse 56, 57 mit den Arbeitsanschlüssen (A') und (B') eines angeflanschten 4-Wege-Vorsteuer-Servoventils 60 verbunden sind. Durch Rückführung der, mit einer elektrischen Wegmesvorrichtung 63, gemessenen Position des Hauptsteuerkolbens 6, und Soll-Istwert-Vergleich, in einem elektronischen Regelverstärker 64, ergibt sich demnach ein elektro-hydraulischer geschlossener Regelkreis.

Die Betätigungsringflächen 14, 15 sind gerade so gross ausgelegt, dass die beim Überströmen der Steuerkanten 28', 30', bzw. 29', 31' entstehenden Strömungskräfte sicher überwunden werden. Dadurch lassen sich sehr kurze Stellzeiten zum Positionieren des Hauptsteuerkolbens 6 bei vorgegebenem Vorsteuerservoventil 60 erreichen.

Zwei axial entgegengesetzte Endstellungen des Hauptsteuerkolbens 6 werden mechanisch durch eine Anschlagringfläche 16 des Hauptsteuerkolbens in der Steuerkammer 26, respektiv eine Anschlagendfläche 17 am zweiten Ende des Hauptsteuerkolbens festgelegt. Bei druckloser erster Steuerkammer 26 wird der Hauptsteuerkolben 6 durch eine Rückstellfeder 24, welche zum Beispiel in der Druckausgleichskammer 25 angeordnet ist, in die erste Endstellung gedrückt. In dieser ersten Endstellung liegt die Anschlagringfläche 16 an einer Gegenfläche 16' der Steuerhülse 5 an, wobei in Figur 1:
- die erste Steuerkante 28' die erste hydraulische Verbindung 28 zwischen Pumpenanschluss (P) und Arbeitsanschluss (A) verschliesst;
- die zweite Steuerkante 29' die zweite hydraulische Verbindung 29 zwischen Tankanschluss (T) und Arbeitsanschluss (A) freigibt;
- die vierte Steuerkante 31' die vierte hydraulische Verbindung zwischen Pumpenanschluss (P) und Arbeitsanschluss (B) freigibt und die dritte hydraulische Verbindung 30 zwischen Tankanschluss (T) und Arbeitsanschluss (B) verschliesst.

In dieser Stellung ist somit der Arbeitsanschluss (A) drucklos zum Tank entlastet, der Arbeitsanschluss (B) jedoch über die Hilfsanschlusskammer 22 mit dem Pumpenanschluss (P) verbunden.

Bei vielen technischen Anwendungen z.B. in Pressen und Kunststoffspritzgiessmaschinen darf der vom Servoventil gesteuerte Zylinder jedoch keine Bewegung mehr ausführen, wenn eine Sicherheitsabschaltung erfolgt, oder die Ansteuerelektronik ausfällt bzw. dort ein Fehler auftritt. Beide Arbeitsanschlüsse (A) und (B) müssen dazu entweder drucklos zum Tank entlastet oder gesperrt werden, was bei Servoventilen mit Nullüberdeckung bis jetzt nicht möglich war.

In der Ventilausführung nach Figur 2 verschliesst ein zusätzlich am Hauptsteuerkolben 6 angearbeiteter erster koaxialer Hilfskolbenbund 32 mit seiner ersten Hilfssteuerkante 32' die vierte hydraulische Verbindung 31 von der Hilfsanschlusskammer 22 zum zweiten Arbeitsanschluss (B), während die dritte und vierte Steuerkante 30' und 31' des zweiten koaxialen Kolbenbundes 9 gleichzeitig die dritte hydraulische Verbindung 30 zwischen Tankanschluss (T) und Arbeitsanschluss (B) freigeben. Der erste Arbeitsanschluss (A) ist über die zweite Steuerkante 29' des ersten koaxialen Kolbenbundes 8 ebenfalls zum Tank entlastet, so dass ein angeschlossener Zylinder in beiden Anschlüssen drucklos geschaltet ist.

Eine Sicherheitsendstellung mit gesperrten Arbeitsanschlüssen (A) und (B), zur Verriegelung des Zylinders auch bei anstehenden äusseren Belastungen, wird in der Ausführung nach Figur 3 erreicht. Die Steuerkanten respektiv Hilfssteuerkanten 32', 33' sind so angeordnet, dass sie in erster axialer Endstellung des Hauptsteuerkolbens folgende Lage einnehmen:
- die erste Hilfssteuerkante 32' verschliesst, wie in Figur 2, die vierte Verbindung 31 zwischen der Hilfsanschlusskammer 22 und dem Arbeitsanschluss (B);
- die vierte Steuerkante 31' verschliesst die dritte hydraulische Verbindung 30 zwischen dem Tankanschluss (T) und dem Arbeitsanschluss (B);
- die erste Steuerkante 28' verschliesst die erste hydraulische Verbindung 28 zwischen Pumpenanschluss (P) und Arbeitsanschluss (A);und
- die zweite Hilfssteuerkante 33', an einem zweiten am Hauptsteuerkolben 6 angearbeiteten Hilfskolbenbund 33, verschliesst die zweite hydraulische Verbindung 29 zwischen dem Tankanschluss (T) und dem Arbeitsanschluss (A).

Damit sind beide Arbeitsanschlüsse (A) und (B) sowohl zum Tank als auch druckseitig gesperrt.

Wird entsprechend Figur 4 der Druckausgleichsansatz 21 im Durchmesser so vergrössert, dass die Druckausgleichsfläche 13 grösser als die Kolbenstirnfläche 12 ist, bewirkt dieses eine Überkompensation mit einer zusätzlichen hydrostatischen Kraft zur Rückstellung des Hauptsteuerkolbens 6 in die erste Endstellung.

Durch ein zusätzlich zwischen dem Steueranschluss (A') 56 des 4-Wege-Vorsteuerservoventils 60 und der Steuerkammer (A') 26 angeordnetes Freischaltventil 62 wird in dessen federzentrierter Grundstellung ( d.h. bei nicht betätigtem Magneten) die Steuerkammer (A') 26 mit der Betätigungsfläche (A') 14 zum Tank entlastet. Unabhängig von der Stellung des 4-Wege-Vorsteuerservoventils fährt der Hauptsteuerkolben 6 in die erste Endstellung. Erst bei Betätigung des Freischaltventils 62 wird das 4-Wege-Vorsteuerservoventil 60 zur Positionierung des Hauptsteuerkolbens 6 wirksam.

Durch eine veränderte Vorsteuerung kann, zur Kostenreduzierung, die Positionierung des Hauptsteuerkolbens 6 auch mit einem vereinfachten 3-Wege-Vorsteuerventil 61 durchgeführt werden (siehe Figur 5). Es weist einen Vorsteuer-Pumpenanschluss (P'), einen Vorsteuer-Tankanschluss (T') und einen Steueranschluss (A') auf. Der Vorsteuer-Pumpenanschluss (P') ist über die Steuerdruckleitung (X) druckbeaufschlagt. Der Vorsteuer-Tankanschluss (T') ist mit einer drucklosen Steuerleitung (Y) verbunden. Der Steueranschluss (A') ist über ein Freischaltventil 62 mit der ersten Steuerkammer 26 verbunden. Die Steuerkammer 27 mit der Betätigungsfläche 15 die, durch die vorbeschriebene Vergrösserung der Druckausgleichsfläche 13, kleiner als die Betätigungsfläche 14 der Steuerkammer 26 ist, ist ständig über die drucklose Steuerleitung (Y) 54 zum Tank entlastet. Beim nicht angesteuerten 3-Wege-Vorsteuerventil 61 ist der Hauptsteuerkolben 6 in Arbeitsruhestellung, während bei elektrischer Ansteuerung durch Druckbeaufschlagung der grösseren Betätigungsfläche 14 gegenüber der tankentlasteten Betätigungsfläche 15 eine hydraulische Steuerkraft entsteht, die den Hauptsteuerkolben 6, in der bereits beschriebenen Art, im elektro-hydraulischen Positionsregelkreis positioniert. Dazu muss jedoch das Freischaltventil 62 betätigt sein. Bei Entlastung des Freischaltventils 62 in seine Grundstellung, z.B. infolge eines aufgetretenen Fehlers, wird die Steuerkammer 26 wieder zum Tank entlastet, so dass unabhängig vom 3-Wege-Vorsteuerventil 61, durch die hydrostatische Überkompensation und durch die Rückstellfeder 24, der Hauptsteuerkolben 6 in die erste Endstellung fährt.

Ist die zusätzliche Sicherheit durch das Freischaltventil 62 nicht erfordert, kann dieses auch entfallen, wobei dann die Steuerkammer 26 direkt mit dem Steueranschluss (A') des 3-Wege-Vorsteuerventils 61 verbunden ist.

Anstelle der in den Figuren 1 bis 5 eingesetzten elektrischen Rückführung mit dem elektrischen Wegmessystem 63, wird in der Ausführung nach Figur 6 eine mechanische Rückführung eingesetzt. Ein Kolbenschieberventil 67 in 3-Wege-Ausführung ist in axialer Verlängerung des Hauptsteuerkolbens 6 angeordnet. Es weist einen Vorsteuer-Pumpenanschluss (P') 58, einen Vorsteuer-Tankanschluss (T') 59, einen Steueranschluss (A') 56 und einen Kolbenschieber 68 auf. Letzterer stützt sich mit einem Ende auf einen Federteller 69 in der Druckausgleichskammer 25 und ist mit seinem zweiten Ende mit einem Proportionalmagnet 66 verbunden. Eine Messfeder 65 ist in der Druckausgleichskammer 25 zwischen Federteller 69 und Hauptsteuerkolben 6 angeordnet. Der Kolbenschieber 68 ist, zwecks hydrostatischem Druckausgleich, axial durchbohrt. Unabhängig von der Stellung des Kolbenschiebers 68 ist der Steueranschluss stets mit dem Vorsteuer-Pumpenanschluss (P') oder dem Vorsteuer-Tankanschluss (T') verbunden. Der Hauptsteuerkolben 6 ist wie in Figur 4 und 5 ausgeführt und hat somit identische Eigenschaften.

Durch Kraftvergleich zwischen dem zum elektrischen Steuerstrom proportionalen Kraftaufbau des Proportionalmagneten 66, als Sollwert, und der zur Stellung des Hauptsteuerkolbens 6 proportionale Federkraft der Messfeder 65, als Istwert, wird bei Abweichungen zwischen Soll- und Istwert das Vorsteuerschieberventil 67 mit seinem auf die Betätigungsfläche (A') 14 wirkenden Ausgangssteuerdruck solange ausgeregelt, bis die elektrisch vorgegebene Position im Positionsregelkreis erreicht ist.

Im Vorsteuer-Pumpenanschluss (P') 58' ist zusätzlich ein Freischaltventil 62 angeordnet. Bei dessen elektrischer Entlastung in die Grundstellung wird der Vorsteuer-Pumpenanschluss (P') 58 mit dem Tank verbunden. Unabhängig von der Stellung des Vorsteuerschieberventils 67 ist die Betätigungsfläche (A') 14 damit immer drucklos zum Tank entlastet, wodurch der Hauptsteuerkolben 6 wieder durch die hydrostatische Überkompensation und die Rückstellfeder 24 in die erste Endstellung betätigt wird.

Auch bei dieser Ausführung kann bei reduzierten Sicherheitsanforderungen das Freischaltventil 62 entfallen, ohne die sichere Grundfunktion zu beeinträchtigen.

## Patentansprüche

1. Vorgesteuertes Servoventil umfassend:
einen Hauptsteuerkolben (6) mit einem ersten Ende und einem zweiten Ende;
einen Ventilkörper (5) in welchem der Hauptsteuerkolben (6) axial verschiebbar angeordnet ist,
in axialem Abstand zueinander angeordnete Einmündungen (50', 51', 52', 53') in den Ventilkörper (5) für mindestens drei Hauptstromanschlüsse (50, 51, 52, 53);
eine erste axiale hydraulische Verbindung (28) innerhalb des Ventilkörpers (5) zwischen der Einmündung (50') für den ersten Hauptstromanschluss (50) und der Einmündung (52') für den zweiten Hauptstromanschluss (52);
eine zweite axiale hydraulische Verbindung (29) innerhalb des Ventilkörpers (5) zwischen der Einmündung (52') für den zweiten Hauptstromanschluss (52) und der Einmündung (51') für den dritten Hauptstromanschluss (51);
eine, der ersten axialen hydraulischen Verbindung (28) zugeordnete, erste Steuerkante (28') des Hauptsteuerkolbens (6);
eine, der zweiten axialen hydraulischen Verbindung (29) zugeordnete, zweite Steuerkante (29') des Hauptsteuerkolbens (6);
eine erste Steuerkammer (26) in welcher der Hauptsteuerkolben (6) eine erste Betätigungsfläche (14) ausbildet;
eine zweite Steuerkammer (27) in welcher der Hauptsteuerkolben (6) eine, der ersten Betätigungsfläche (14) axial entgegenwirkende, zweite Betätigungsfläche (15) ausbildet;
ein Vorsteuerventil (60, 67) hydraulisch verbunden mit mindestens einer der beiden Steuerkammern (26, 27); und
eine Rückführung zwischen Hauptsteuerkolben (6) und Vorsteuerventil (60, 67) in welche ein Positionsaufnehmer (65, 66) des Hauptsteuerkolbens (6) eingebunden ist;
**dadurch gekennzeichnet**,
dass der Ventilkörper durch eine Steuerhülse (5) ausgebildet wird in welcher die Einmündung (50') für den ersten Hauptstromanschluss (50) gegenüber einer Kolbenstirnfläche (12) am ersten Ende des Hauptsteuerkolbens (6) ausgebildet ist, und die Einmündungen (51', 52', 53') für den zweiten, dritten und jeden weiteren Hauptstromanschluss (51, 52, 53) seitlich zum Hauptsteuerkolben (6) angeordnet sind,
dass der Hauptsteuerkolben in einer Druckausgleichskammer (25) eine, der Kolbenstirnfläche (12) hydrostatisch entgegenwirkende Kolbendruckausgleichfläche (13) ausbildet, wobei die Druckausgleichskammer (25) durch einen Druckentlastungskanal (18, 20) im Hauptsteuerkolben (6) mit dem ersten Hauptstromanschluss (50) hydraulisch verbunden ist, und
dass der Hauptsteuerkolben (6) eine Anschlagfläche (16) ausbildet, welche durch Zusammenwirken mit einer entsprechenden Gegenanschlagfläche (16') eine erste axiale Endstellung des Hauptsteuerkolbens (6) mechanisch festlegt, wobei eine Rückstellfeder (24) dem Hauptsteuerkolben (6) derart zugeordnetist, dass sie auf letzteren eine Federkraft in Richtung seiner ersten axialen Endstellung ausübt.

2. Vorgesteuertes Servoventil nach Anspruch 1, gekennzeichnet durch
eine seitliche Einmündung (53') in die Steuerhülse (5) für einen vierten Hauptstromanschluss (53),
eine über eine Querbohrung (19) des Hauptsteuerkolbens (6) mit dem Druckausgleichskanal (18) des Hauptsteuerkolbens (6) verbundene Hilfsanschlusskammer (22),
eine dritte axiale hydraulische Verbindung (30) innerhalb der Steuerhülse (5) zwischen der Einmündung (51') für den dritten Hauptstromanschluss (51) und der Einmündung (53') für den vierten Hauptstromanschluss (53),
eine vierte axiale hydraulische Verbindung (31) innerhalb der Steuerhülse (5) zwischen der Einmündung für den vierten Hauptstromanschluss (53) und der Hilfsanschlusskammer (22),
eine, der dritten axialen hydraulischen Verbindung (30) zugeordnete, dritte Steuerkante (30') des Hauptsteuerkolbens (6), und
eine, der vierten axialen hydraulischen Verbindung (31) zugeordnete, vierte Steuerkante (31') des Hauptsteuerkolbens (6).

3. Vorgesteuertes Servoventil nach Anspruch 1 oder 2, dadurch gekennzeichnet, dass das zweite Ende des Hauptsteuerkolbens (6) axial abgedichtet in die Druckausgleichskammer (25) eingeführt ist um dort die Druckausgleichsfläche (13) als zweite Kolbenstirnfläche auszubilden.

4. Vorgesteuertes Servoventil nach einem der Ansprüche 1 bis 3, dadurch gekennzeichnet, dass die axial wirksame Fläche der Druckausgleichsfläche (13) grösser als die axial wirksame Fläche der ersten Kolbenstirnseite (12) ist.

5. Vorgesteuertes Servoventil nach einem der Ansprüche 1 bis 4, dadurch gekennzeichnet,
dass der erste Hauptstromanschluss (50) hydraulisch mit einer Pumpe verbunden ist und somit einen Pumpenanschluss ausbildet,
dass der zweite Hauptstromanschluss (52) hydraulisch mit einer ersten Verdrängerkammer eines Verbrauchers verbunden ist und somit einen ersten Arbeitsanschluss (A) ausbildet, und
dass der dritte Hauptstromanschluss (51) hydraulisch mit einem drucklosen Tank verbunden ist und somit einen Tankanschluss (T) ausbildet.

6. Vorgesteuertes Servoventil nach Anspruch 2 und Anspruch 5, dadurch gekennzeichnet, dass der vierte Hauptstromanschluss (53) hydraulisch mit einer zweiten Verdrängerkammer eines Verbrauchers verbunden ist und somit einen zweiten Arbeitsanschluss (B) ausbildet.

7. Vorgesteuertes Servoventil nach einem der Ansprüche 2, 3, 4 oder 6, dadurch gekennzeichnet,
dass die vier Steuerkanten des Haupsteuerkolbens (6) eine Nullüberdeckung aufweisen,und
dass in der ersten axialen Endstellung des Hauptsteuerkolbens,
die erste axiale hydraulische Verbindung (28) durch die erste und/oder zweite Steuerkante (28', 29') verschlossen ist,
die zweite axiale hydraulische Verbindung (29) freigegeben ist,
die dritte axiale hydraulische Verbindung (30) durch die dritte und/oder vierte Steuerkante (30', 31') verschlossen ist,
die vierte axiale hydraulische Verbindung (31) freigegeben ist.

8. Vorgesteuertes Servoventil nach einem der Ansprüche 2 bis 7, dadurch gekennzeichnet, dass
die erste und zweite Steuerkante (28', 29') derart angeordnet sind, dass bei erster axialer Endstellung des Hauptsteuerkolbens (6) mindestens eine derselben die erste axiale hydraulische Verbindung (28) verschliesst,
dass die dritte und vierte Steuerkante (30', 31') derart angeordnet sind, dass bei erster axialer Endstellung des Hauptsteuerkolbens (6) mindestens eine derselben die dritte axiale hydraulische Verbindung (30) verschliesst,
dass eine erste Hilfssteuerkante (32') derart angeordnet ist, dass sie bei erster axialer Endstellung des Hauptsteuerkolbens (6) die vierte axiale hydraulische Verbindung (31) verschliesst, und
dass eine zweite Hilfssteuerkante (33') derart angeordnet ist, dass sie bei erster axialer Endstellung des Hauptsteuerkolbens (6) die zweite axiale hydraulische Verbindung (29) verschliesst.

9. Vorgesteuertes Servoventil nach einem der Ansprüche 2 bis 7, dadurch gekennzeichnet, dass
die erste und zweite Steuerkante (28', 29') derart angeordnet sind, dass bei erster axialer Endstellung des Hauptsteuerkolbens (6) mindestens eine derselben die erste axiale hydraulische Verbindung (28) verschliesst,
die dritte und vierte Steuerkante (30', 31') derart angeordnet sind, dass bei erster axialer Endstellung des Hauptsteuerkolbens (6), die dritte axiale hydraulische Verbindung (30) freigegeben ist,
dass eine Hilfssteuerkante (32') derart angeordnet ist, dass sie bei erster axialer Endstellung des Hauptsteuerkolbens (6) die vierte axiale hydraulische Verbindung (31) verschliesst.

10. Vorgesteuertes Servoventil nach einem der Ansprüche 6 bis 9, dadurch gekennzeichnet,
dass zwischen die erste Steuerkammer (26), mit der in entgegengesetzte Richtung der ersten axialen Endstellung wirkenden ersten Betätigungsfläche (14), und das Vorsteuerventil (60) ein Freischaltventil (62) geschaltet ist, und
dass dieses Freischaltventil (62) in seiner Grundstellung die erste Steuerkammer (26) mit einer drucklosen Steuerleitung (Y) (54) hydraulisch verbindet.

11. Vorgesteuertes Servoventil nach einem der Ansprüche 6 bis 9, dadurch gekennzeichnet,
dass die zweite Steuerkammer (27), mit der in Richtung der ersten Endstellung wirkenden zweiten Betätigungsfläche (15), mit einer drucklosen Steuerleitung (Y) (54) unmittelbar hydraulisch verbunden ist, und
dass die erste Steuerkammer (26), mit der in entgegengesetzte Richtung der ersten Endstellung wirkenden ersten Betätigungsfläche (14), mit einem Steueranschluss (A') des Vorsteuerventils hydraulisch verbunden ist, wobei letzteres ein 3-Wege-Vorsteuerventil (61) ist.

12. Vorgesteuertes Servoventil nach Anspruch 11, dadurch gekennzeichnet,
dass der Positionsaufnehmer des Hauptsteuerkolbens (6) als Wegmessystem (63) mit elektrischem Ausgang ausgeführt ist und in einen geschlossenen Regelkreis mit dem 3-Wege-Vorsteuerventil (61) eingebunden ist.

13. Vorgesteuertes Servoventil nach Anspruch 11, dadurch gekennzeichnet,
dass das Vorsteuerventil ein 3-Wege-Vorsteuerschieberventil (67) in axialer Verlängerung des zweiten Endes des Hauptsteuerkolbens (6) ist, welches einen Vorsteuer-Druckanschluss (P') (58), einen Vorsteuer-Tankanschluss (T') (59), einen Vorsteuer-Arbeitsanschluss (A') (56) und einen Kolbenschieber (68) aufweist,
dass eine Messfeder (65) den Kolbenschieber (68) axial mit dem Hauptsteuerkolben (6) verbindet, und
dass ein proportional zu einem elektrischen Signal wirkender, Stellmagnet (66) mechanisch mit dem Vorsteuer-Kolbenschieber verbunden ist.

14. Vorgesteuertes Servoventil nach Anspruch 13, dadurch gekennzeichnet,
dass der Vorsteuer-Druckanschluss (P') (58) über ein Freischaltventil (62), in der Grundstellung desselben, mit dem Vorsteuer-Tankanschluss (T') (59) hydraulisch verbunden ist, und
dass das Vorsteuerschieberventil (67) derart gestaltet ist, dass der Steueranschluss (A') (56), je nach Stellung des Kolbenschiebers (68), entweder mit dem Vorsteuer-Tankanschluss (T') (59) oder den Vorsteuer-Pumpenanschluss (P') (58) unmittelbar hydraulisch verbunden ist.

## Claims

1. Pilot-actuated servovalve, comprising:
- a main control piston (6) with a first end and a second end;
- a valve body (5) in which the main control piston (6) is arranged so as to be capable of axial displacement;
- apertures into the valve body (5) for at least three main flow parts (50, 51, 52, 53) arranged at an axial interval to one another (50', 51', 52', 53');
- a first axial hydraulic connection (28) inside the valve body (5) between the aperture (50') for the first main flow part (50) and the aperture (52') for the second main flow part (52);
- a second axial hydraulic connection (29) inside the valve body (5) between the aperture (52') for the second main flow part (52) and the aperture (51') for the third main flow part (51);
- a first control edge (28') of the main control piston (6) allocated to the first axial hydraulic connection (28);
- a second control edge (29') of the main control piston (6), allocated to the second axial hydraulic connection (29);
- a first control chamber (26) in which the main control piston (6) forms a first actuating surface (14);
- a second control chamber (27) in which the main control piston (6) forms a second actuating surface (15) which takes effect axially against the first actuating surface (14);
- a pilot valve (60, 67), hydraulically connected to at least one of the two control chambers (26, 27); and
- a feedback between the main control piston (6) and the pilot valve (60, 67), into which a position sensor (65, 66) of the main control piston (6) is incorporated;
**characterised in that:**
- the valve body is formed by a control sleeve (5), in which the aperture (50') for the first main flow connection (50) is formed opposite a piston front face (12) at the first end of the main control piston (6), and the apertures (51', 52', 53') for the second, third, and each further main flow connection (51, 52, 53) are arranged laterally to the main control piston (6);
- the main control piston forms a piston pressure compensation surface (13) in a pressure compensation chamber (25), which is hydrostatically opposing the piston front face (12), said pressure compensation chamber (25) being hydraulically connected by means of a pressure relief channel (18, 20) in the main control piston (6) to the first main flow connection (50); and
- the main control piston (6) forms a limit stop surface (16), which mechanically delimits by the interaction of a corresponding counter-limit stop surface (16'), a first axial end position of the main control piston (6), a resetting spring (24) being arranged in relation to the main control piston (6) in such a way that it exercises on the latter a spring force in the direction of its first axial end position.

2. Pilot-actuated servovalve according to Claim 1, characterised by:
a lateral aperture (53') in the control sleeve (5) for a fourth main flow part (53),
an ancillary connection chamber (22), connected by means of a transverse bore (19) of the main control piston (6) to the pressure compensation channel (18) of the main control piston (6);
a third axial hydraulic connection (30) inside the control sleeve (5) between the aperture (51'), for the third main flow part (51) and the aperture (53') for the fourth main flow part (53);
a fourth axial hydraulic connection (31) inside the control sleeve (5) between the aperture for the fourth main flow part (53) and the ancillary connection chamber (22);
a third control edge (30') of the main control piston (6) allocated to the third axial hydraulic connection (30); and
a fourth control edge (31') of the main control piston (6) allocated to the fourth axial hydraulic connection (31).

3. Pilot-actuated servovalve according to Claim 1 or 2, characterised in that the second end of the main control piston (6) is introduced in an axially sealed manner into the pressure compensation chamber (25), in order to form therein the pressure compensation surface (13) as a second piston front face.

4. Pilot-actuated servovalve according to one of Claims 1 to 3, characterised in that the axially effective surface of the pressure compensation surface (13) is larger than the axially effective surface of the first piston front face (12).

5. Pilot-actuated servovalve according to one of Claims 1 to 4, characterised in that:
the first main flow part (50) is hydraulically connected to a pump, and therefore forms a pump part (P);
the second main flow part (52) is hydraulically connected to a first displacement chamber of a consuming component, and therefore forms a first working part (A); and
the third main flow part (51) is hydraulically connected to a pressureless tank, and therefore forms a tank part (T).

6. Pilot-actuated servovalve according to Claim 2 and Claim 5, characterised in that the fourth main flow part (53) is hydraulically connected to a second displacement chamber of a consuming component, and therefore forms a second working part (B).

7. Pilot-actuated servovalve according to one of Claims 2, 3, 4 or 6, characterised in that:
the four control edges of the main control piston (6) feature zero overlap; and
in the first axial end position of the main control piston,
the first axial hydraulic connection (28) is closed by the first and/or second control edge(s) (28', 29');
the second axial hydraulic connection (29) is cleared;
the third axial hydraulic connection (30) is closed by the third and/or fourth control edge(s) (30', 31');
the fourth axial hydraulic connection (31) is cleared.

8. Pilot-actuated servovalve according to one of Claims 2 to 7, characterised in that :
the first and second control edges (28', 29') are arranged in such a manner that at the first axial end position of the main control piston (6) at least one of the edges closes the first axial hydraulic connection (28);
the third and fourth control edges (30', 31') are arranged in such a manner that at the first axial end position of the main control piston (6) at least one of the edges closes the third axial hydraulic connection (30);
a first ancillary control edge (32') is arranged in such a manner that at the first axial end position of the main control piston (6) closes the fourth axial hydraulic connection (31); and
a second ancillary control edge (33') is arranged in such a manner that at the first axial end position of the main control piston (6) it closes the second axial hydraulic connection (29).

9. Pilot-actuated servovalve according to one of Claims 2 to 7, characterised in that:
the first and second control edges (28', 29') are arranged in such a manner that at the first axial end position of the main control piston (6) at least one of these edges closes the first axial hydraulic connection (28);
the third and fourth control edges (30', 31') are arranged in such a way that at the first axial end position of the main control piston (6) the third axial hydraulic connection (30) is cleared;
an ancillary control edge (32') is arranged in such a manner that at the first axial end position of the main control piston (6) it closes the fourth axial hydraulic connection (31).

10. Pilot-actuated servovalve according to one of Claims 6 to 9, characterised in that:
an isolating valve (62) is connected between the first control chamber (26), with said first actuation surface (14) acting in the opposed direction to the first axial end position, and the pilot valve (60); and
this isolating valve (62) provides in its basic setting a hydraulic connection between the first control chamber (26) and the pressureless pilot line (Y) (54).

11. Pilot-actuated servovalve according to one of Claims 6 to 9, characterised in that:
the second control chamber (27), with said second actuation surface (15), acting in the direction to the first end position, is directly hydraulically connected to a pressureless pilot line (Y) (54); and
the first control chamber (26), with said first actuation surface (14) acting in the opposed direction to the first end position, is hydraulically connected to a control part (A') of the pilot valve, said pilot valve being a three-way pilot valve (61).

12. Pilot-actuated servovalve according to Claim 11, characterised in that :
the position sensor of the main control piston (6) is designed as a path measuring system (63) with an electrical output, and is connected into a closed loop control circuit with the three-way pilot valve (61).

13. Pilot-actuated servovalve according to Claim 11, characterised in that:
the pilot valve is a three-way spool-type pilot valve (67) in an axial extension of the second end of the main control piston (6), which has a pilot pressure part (P') (58), a pilot tank part (T) (59), a pilot working part (A') (56), and a spool-type valve piston (68) ;
a measuring spring (65) connects the spool-type valve piston (68) axially to the main control piston (6); and
an actuating solenoid (66), which is proportionally responsive to an electrical signal, is connected mechanically to the spool-type valve piston.

14. Pilot-actuated servovalve according to Claim 13, characterised in that:
the pilot pressure part (P') (58) is connected by means of an isolating valve (62), in its basic setting, with the pilot tank part (T') (59); and
the spool-type pilot valve (67) is designed in such a way that the control part (A') (56), depending on the position of the spool-type valve piston (68) is directly connected hydraulically either to the pilot tank part (T) (59) or to the pilot pump part (P') (58).

## Revendications

1. Servo-soupape à commande pilote comprenant :
un piston de commande principal (6) avec une première extrémité et une deuxième extrémité ;
un corps de soupape (5) dans lequel est disposé le piston de commande principal (6) de façon axialement mobile,
des embouchures (50', 51', 52', 53') pour au moins trois raccords principaux (50, 51, 52, 53), disposées avec écartement axial dans le corps de soupape (5);
une première communication hydraulique axiale (28) située à l'intérieur du corps de soupape (5) entre l'embouchure (50') du premier raccord principal (50) et l'embouchure (52') du deuxième raccord principal (52) ;
une deuxième communication hydraulique axiale (29) située à l'intérieur du corps de soupape (5) entre l'embouchure (52') du deuxième raccord principal (52) et l'embouchure (51') du troisième raccord principal (51) ;
une première arête de commande (28') du piston de commande principal (6), associée à la première communication hydraulique axiale (28),
une deuxième arête de commande (29') du piston de commande principal (6), associée à la deuxième communication hydraulique axiale (29),
une première chambre de commande (26) dans laquelle le piston de commande principal (6) présente une première surface d'actionnement (14) ; une deuxième chambre de commande (27) dans laquelle le piston de commande principal (6) présente une deuxième surface d'actionnement (15), agissant axialement en sens inverse de la première surface d'actionnement (14) ;
une soupape pilote (60, 67) reliée hydrauliquement à au moins une des deux chambres de commande (26, 27) ; et
un circuit d'asservissement entre le piston de commande principal (6) et la soupape pilote (60, 67) dans lequel est intégré un capteur de positionnement (65, 66) du piston de commande principal (6) ;
caractérisée en ce que le corps de soupape se présente sous forme d'un manchon de commande (5) dans lequel l'embouchure (50') du premier raccord principal (50) est formée dans la première extrémité du piston de commande principal (6) en face d'une surface frontale du piston (12), et les embouchures (51', 52', 53') du deuxième, du troisième et de chaque autre raccord principal (51, 52, 53) sont disposées latéralement au piston de commande principal (6), en ce que le piston de commande principal présente dans une chambre de compensation de pression (25) une surface de compensation de pression du piston (13) agissant hydrostatiquement en sens inverse de la surface frontale du piston (12), la chambre de compensation de pression (25) étant reliée hydrauliquement par un canal de décharge de pression (18, 20), situé dans le piston de commande principal (6), au premier raccord principal (50), et
en ce que le piston de commande principal (6) constitue une surface de butée (16), qui détermine mécaniquement une première position finale axiale du piston de commande principal (6) par interaction avec une surface correspondante de contre-butée (16'), un ressort de rappel (24) étant associé au piston de commande principal (6) de sorte qu'il exerce sur ce dernier une force de rappel dans le sens de sa première position finale axiale.

2. Servo-soupape à commande pilote selon la revendication 1, caractérisée par
une embouchure latérale (53') d'un quatrième raccord principal (53), dans le manchon de commande (5),,
une chambre de raccord auxiliaire (22) reliée par un alésage transversal (19) du piston de commande principal (6) au canal de compensation de pression (18) du piston de commande principal (6),
une troisième communication hydraulique axiale (30) située à l'intérieur du manchon de commande (5) entre l'embouchure (51') du troisième raccord principal (51) et l'embouchure (53') du quatrième raccord principal (53),
une quatrième communication hydraulique axiale (31) située à l'intérieur du manchon de commande (5) entre l'embouchure du quatrième raccord principal (53) et la chambre de raccord auxiliaire (22),
une troisième arête de commande (30') du piston de commande principal (6) associée à la troisième communication hydraulique axiale (30), et
une quatrième arête de commande (31') du piston de commande principal (6) associée à la quatrième communication hydraulique axiale (31).

3. Servo-soupape à commande pilote selon la revendication 1 ou 2, caractérisée en ce que la deuxième extrémité du piston de commande principal (6) est guidée de façon axialement étanche dans la chambre de compensation de pression (25) pour y constituer la surface de compensation de pression (13) en tant que deuxième surface frontale du piston.

4. Servo-soupape à commande pilote selon l'une des revendications 1 à 3, caractérisée en ce que la surface active axialement de la surface de compensation de pression (13) est plus grande que la surface active axialement de la première face frontale du piston (12).

5. Servo-soupape à commande pilote selon l'une des revendications 1 à 4, caractérisée en ce que le premier raccord principal (50) est relié hydrauliquement à une pompe et constitue ainsi un raccord de pompe,
en ce que le deuxième raccord principal (52) est relié hydrauliquement à une première chambre de refoulement d'un consommateur et constitue ainsi un premier raccord de travail (A), et
en ce que le troisième raccord principal (51) est relié hydrauliquement à un réservoir sans pression et constitue ainsi un raccord de réservoir (T).

6. Servo-soupape à commande pilote selon la revendication 2 et la revendication 5, caractérisée en ce que le quatrième raccord principal (53) est relié hydrauliquement à une deuxième chambre de refoulement d'un consommateur et constitue ainsi un deuxième raccord de travail (B).

7. Servo-soupape à commande pilote selon l'une des revendications 2, 3, 4 ou 6, caractérisée en ce que les quatre arêtes de commande du piston de commande principal (6) présentent un recouvrement nul, et
en ce que dans la première position finale axiale du piston de commande principal,
la première communication hydraulique axiale (28) est obturée par la première et / ou la deuxième arête de commande (28', 29') ,
la deuxième communication hydraulique axiale (29) est débloquée,
la troisième communication hydraulique axiale (30) est obturée par la troisième et / ou la quatrième arête de commande (30', 31'),
la quatrième communication hydraulique axiale (31) est débloquée.

8. Servo-soupape à commande pilote selon l'une des revendications 2 à 7, caractérisée en ce que la première et la deuxième arête de commande (28', 29') sont disposées de telle sorte qu'en première position finale axiale du piston de commande principal (6), au moins l'une de celles-ci obture la première communication hydraulique axiale (28),
en ce que la troisième et la quatrième arête de commande (30', 31') sont disposées de telle sorte qu'en première position finale axiale du piston de commande principal (6), au moins l'une de celles-ci obture la troisième communication hydraulique axiale (30),
en ce qu'une première arête de commande auxiliaire (32') est disposée de telle sorte qu'en première position finale axiale du piston de commande principal (6), elle obture la quatrième communication hydraulique axiale (31) et
en ce qu'en première position finale axiale du piston de commande principal (6), une deuxième arête de commande auxiliaire (33') est disposée de telle sorte qu'elle obture la deuxième communication hydraulique axiale (29).

9. Servo-soupape à commande pilote selon l'une des revendications 2 à 7, caractérisée en ce que la première et la deuxième arête de commande (28', 29') sont disposées de telle sorte qu'en première position finale axiale du piston de commande principal (6) au moins l'une de celles-ci obture la première communication hydraulique axiale (28),
la troisième et la quatrième arête de commande (30', 31') sont disposées de telle sorte, qu'en première position finale axiale du piston de commande principal (6), la troisième communication hydraulique axiale (30) est débloquée,
en ce qu'une arête de commande auxiliaire (32') est disposée de telle sorte qu'elle obture la quatrième communication hydraulique axiale (31) en première position finale axiale du piston de commande principal (6).

10. Servo-soupape à commande pilote selon l'une des revendications 6 à 9, caractérisée en ce qu'entre la première chambre de commande (26), avec la première surface d'actionnement (14) agissant en sens inverse de la première position finale axiale, et la soupape pilote (60) est montée une soupape de déconnexion (62), et
en ce que cette soupape de déconnexion (62) dans sa position initiale relie hydrauliquement la première chambre de commande (26) à une conduite de commande sans pression (Y) (54).

11. Servo-soupape à commande pilote selon l'une des revendications 6 à 9, caractérisée en ce que la deuxième chambre de commande (27), avec la deuxième surface d'actionnement (15) agissant dans le sens de la première position finale, est reliée hydrauliquement directement à une conduite de commande sans pression (Y) (54), et
en ce que la première chambre de commande (26), avec la première surface d'actionnement (14) agissant dans le sens inverse de la première position finale, est reliée hydrauliquement à un raccord de commande (A') de la soupape pilote, cette dernière étant une soupape pilote à 3 voies (61).

12. Servo-soupape à commande pilote selon la revendication 11, caractérisée en ce que le capteur de position du piston de commande principal (6) est exécuté en tant que système de mesure de déplacement (63) avec sortie électrique et est intégré avec la soupape pilote à 3 voies (61) dans un circuit d'asservissement fermé.

13. Servo-soupape à commande pilote selon la revendication 11, caractérisée en ce que la soupape pilote est une soupape pilote à tiroir à 3 voies (67) dans le prolongement axial de la deuxième extrémité du piston de commande principal (6), qui présente un raccord pilote de pression (P') (58), un raccord pilote de réservoir (T') (59), un raccord pilote de travail (A') (56) et un piston pilote (68),
en ce qu'un ressort de mesure (65) relie le piston pilote (68) axialement au piston de commande principal (6), et
en ce qu'un électro-aimant de réglage (66), agissant proportionnellement à un signal électrique est relié mécaniquement au piston pilote.

14. Servo-soupape à commande pilote selon la revendication 13, caractérisée en ce que
le raccord de pression pilote (P') (58) est relié hydrauliquement au raccord de réservoir pilote (T') (59) par une soupape de déconnexion (62), dans la position de repos de celle-ci, et
en ce que la soupape pilote à tiroir (67) est configurée de telle sorte que le raccord de commande (A') (56), selon la position du piston pilote (68), est relié hydrauliquement directement soit au raccord pilote de réservoir (T') (59), soit au raccord pilote de pompe (P') (58).
